# EUROPÄISCHE PATENTSCHRIFT

(11) **EP 1 028 231 B1**
(45) Veröffentlichungstag und Bekanntmachung des Hinweises auf die Patenterteilung: **03.09.2003**
(21) Anmeldenummer: 99810127.3
(22) Anmeldetag: 12.02.1999
(51) Int. Cl.: F01D 5/30

(54) **Befestigung von Laufschaufeln einer Strömungsmachine**
Fastening of turbomachine rotor blades
Fixation d'aubes de rotor d'une turbomachine

(43) Veröffentlichungstag der Anmeldung: 16.08.2000
(73) Patentinhaber: ALSTOM (Switzerland) Ltd, 5401 Baden (CH)
(72) Erfinder: Hohmann, Siegfried, 79761 Waldshut (DE); Freuschle, Dieter, 79761 Waldshut (DE)

(56) Entgegenhaltungen:
- CH-A- 322 010
- FR-A- 363 064
- US-A- 2 281 318
- US-A- 3 328 867

## Beschreibung

### Technisches Gebiet

Die Erfindung betrifft eine Befestigung von Turbinenlaufschaufeln in einer Umfangsnut am Turbinenrotor mittels hammerkopf-förmigen Schaufelfüssen. Die Montage der Schaufeln erfolgt durch Eindrehen der Schaufelfüsse. Die letzte Schaufel wird dabei in einem Restspalt entlang des Nutumfangs montiert. Die Erfindung betrifft insbesondere Bauteile, die zwischen den montierten Laufschaufelfüssen eingefügt werden und dazu dienen, den Restspalt aufzufüllen und dadurch die Schaufelfüsse zu fixieren.

### Stand der Technik

Befestigungen von Laufschaufeln in Turbinenrotoren mittels Verankerungen von Schaufelfüssen in einer Umfangsnut sind bekannt. Solche Befestigungen werden insbesondere bei kleineren Schaufeln angewandt. Die Schaufelfüsse haben in ihrem horizontalen Querschnitt senkrecht zur Schaufellängsachse zumeist die Grundform eines Parallelogramms und weisen in der Längsachse grundsätzlich die Form eines umgekehrten T oder einer Hammerkopfform auf, welche in Nutzacken in der Nut eingreift. Die kurzen Seiten, eines Parallelogramms oder axiale Führungsflächen, sind dabei den Seitenwänden der Nut anliegend.
Bei der Montage von Schaufeln in Umfangsnuten im Rotor stellt sich jeweils das Problem der Montage der letzten Schaufel einer Schaufelreihe. Eine bekannte Methode ist die Gewährung eines Montagespalts, der so dimensioniert ist, dass der letzte Schaufelfuss gerade noch in die Nut eingeführt werden kann. Besitzt der Schaufelfuss die Grundform eines Parallelogramms, braucht der Montagespalt mindestens gleich der langen Diagonale des Parallelogramms zu sein, wie es in Figur 1a dargestellt ist und nachstehend näher erläutert wird. Nach dem Einführen und Drehen der letzten Schaufel in die gewünschte Orientierung verbleibt ein Restspalt zwischen der ersten und letzten (n-ten) Schaufel. Zur Fixierung der Schaufeln in der Nut und Vermeidung von Verschiebungen der Schaufeln während des Betriebs wird dieser Restspalt mittels Zwischenstücken oder Distanziereinlagen, welche zwischen den Schaufelfüssen angeordnet werden, aufgefüllt, wie in Figur 1b und c dargestellt und nachstehend erläutert. Figur 2a und b zeigen einzelne Zwischenstücke, wovon die einen ganze Zwischenstücke und die anderen halbierte Zwischenstücke sind. Bei den halbierten Zwischenstücken sind die in der Mitte aneinander liegenden Seiten gerade und vertikal. Die Zwischenstücke oder Distanziereinlagen dienen nicht nur der Fixierung der Schaufelfüsse in der Nut, sondern auch der Distanzierung der Schaufelfüsse voneinander und der gleichmässigen Verteilung des Restspalts über den Umfang der Nut.
Die Zwischenstücke besitzen jeweils die gleiche Form wie die Schaufelfüsse, welche sie fixieren. Die Schaufelfüsse jeder Schaufelreihe sind jeweils entsprechend der Grösse der Schaufeln jener Schaufelreihe dimensioniert. Dabei unterscheiden sich die Schaufelfüsse einer Schaufelreihe von jenen einer weiteren Schaufelreihe in ihrer Breite, Länge sowie der Anzahl Zacken und Stufen in der T-Form oder Hammerkopf-Form.
Bei der Montage des letzten Zwischenstücks zeigt sich wiederum das gleiche Problem wie beim Montieren der letzten Schaufel. Zur Lösung dieses Problems wird wiederum ein Spalt gewährt, der gross genug für die Montage eines halbierten Zwischenstücks ist. Dieser kleinere Spalt wird schliesslich mittels halbierten Zwischenstücken, wie in Figur 2b dargestellt, aufgefüllt. (Der am Ende nach Einlegen dieser halben Zwischenstücke noch übrig bleibende Spalt wird schliesslich durch ein drei-teiliges Schlussstück gefüllt, wonach die Schaufeln in der Umfangsnut für den Betrieb der Turbine ausreichend fixiert sind.)

Die Grundform, oder der Querschnitt, der hier beschriebenen ganzen Zwischenstücke sind rechteckig, d. h. die kurzen Seiten des Zwischenstücks, oder axialen Führungsflächen, liegen in einem Winkel zur Seitenwand der Umfangsnut. Die Zwischenstücke berühren also die Seitenwand der Nut nur mit ihren Ecken. Die Nut und die Zwischenstücke werden dadurch aber nicht stark belastet, da die seitliche Axialkraft auf die ganzen Zwischenstücke nur sehr gering ist.
Die halbierten Zwischenstücke haben im Passungsbereich einen parallelogramm-förm Querschnitt, wobei die kurzen Seiten des Parallelogramms in einem Winkel verschieden von 90° zu den langen Seiten stehen. Der Winkel ist so bemessen, dass die kurzen Seiten, oder axialen Führungsflächen an der Seitenwand der Umfangsnut flach aufliegen. Ein flaches Aufliegen ist deshalb notwendig, da die seitlichen Axialkräfte, die auf das halbierte Zwischenstück wirken, im Vergleich zu den ganzen Zwischenstücken viel grösser sind. Würden die kurzen Seiten nicht flach . auf die Seitenwände der Nut aufliegen, würden sich die halbierten Zwischenstücke in der Seitenwand einkerben und diese beschädigen.
Der Unterschied zwischen den Axialkräften auf die halbierten und den Axialkräften auf die ganzen Zwischenstücke hängt damit zusammen, dass im Fall der ganzen Zwischenstücke ein Schwerpunkt vorliegt und im Fall der halbierten Zwischenstücke zwei Schwerpunkte vorliegen, auf welche die Fliehkraft wirkt.
Die Anwinkelung der kurzen Seiten der halbierten Zwischenstücke vermeidet eine Beschädigung der Zwischenstücke und der Nut durch Einkerben. Die Fertigung der Anwinkelung ist jedoch kostenaufwendig.

Das schweizerische Patent CH 322 010 offenbart einen Schaufelkranz einer Turbomaschine mit in einer Umgangsnut angeordneten Schaufelabstandsgliedern zwischen den Schaufelfüssen. Ein Schlussglied des Schaufelkranzes besteht aus zwei Teilen a und b, die nach Zusammensetzung mittels einer Schraube c in Form und Abmessung den Schaufelabstandsgliedern zwischen den Schaufelfüssen gleich sind.

Die US 2,281,318 offenbart eine Vorrichtung zur Befestigung von Laufschaufeln in einer Umfangsnut, wobei zwischen den Schaufelfüssen Zwischenstücke angeordnet sind. Mindestens eines der Zwischenstücke besteht aus zwei Teilen mit geraden, schrägen Seiten zwecks der Montage in einer Umfangsnut, wobei für die Befestigung dieser beiden Teile weitere Mittel, wie zum Beispiel ein Keil, vorhanden sind.

Die US 3,328,867 offfenbart ein Verfahren zur Montage von Schaufelfüssen in einer Umfangsnut, wobei die Schaufelfüsse parallelogramm-förmig sind. Zwecks Montage des letzten Schaufelfusses wird ein Freiraum offen gelassen, in den der letzte Schaufelfuss durch eine Drehung eingesetzt wird, wonach der übrig bleibende Freiraum mittels Zwischenkeilen 7 aufgefüllt wird.

Die FR 363,064 offenbart ein Verfahren zur Montage von Schaufeln in einer Umfangsnut mittels Schaufelfüssen und Zwischenstücken, wobei zwecks Erhöhung der Montagesicherheit Zapfen durch mehrere Schaufelfüsse geführt werden. Für die Befestigung der letzten Schaufel wird ein Zwischenstück verwendet, das in zwei Hälften jeweils mit schrägen, geraden Seiten geteilt ist, die keilartig durch Stemmen in die Nut eingebracht werden.

### Darstellung der Erfindung

Es ist die Aufgabe der Erfindung, für die eingangs beschriebene Befestigung von Laufschaufeln in einer Umfangsnut halbierte Zwischenstücke zu schaffen, die im Vergleich zum hier erwähnten Stand der Technik kostengünstiger zu fertigen sind.

Diese Aufgabe wird durch eine Laufschaufelbefestigung gemäss des Oberbegriffs des Anspruchs 1 gelöst, bei der die halbierten Zwischenstücke, in Betrachtung des vertikalen Querschnitts parallel zur langen Seite der Grundform, jene Seiten der halbierten Zwischenstücke, die der Mitte der Umfangsnut und dem nebenstehenden halbierten Zwischenstück zugewandt sind, hakenförmig ausgebildet sind. Dabei bildet die Hakenform des einen halbierten Zwischenstücks das geometrische Negativ der Hakenform des nebenstehenden halbierten Zwischenstücks, so dass die Seiten der beiden halbierten Zwischenstücke ineinander passen und sich aufgrund ihrer Hakenform formschlüssig ineinander verhängen lassen. Die beiden Zwischenstücke sind also als geometrische Gegenstücke voneinander anzusehen. Die Grundform oder der horizontale Querschnitt der erfindungsgemäss verhängten, halbierten Zwischenstücke ist rechtwinklig ausgebildet.

Die Verhängung von benachbarten, nebeneinander stehenden halbierten Zwischenstücken durch erfindungsgemässe Hakenform hat den Vorteil, dass die beiden halbierten Zwischenstücke nun zu einem einzigen Stück mit einem einzigen Schwerpunkt verbunden sind. Es ergibt sich ein Zwischenstück, das in bezug auf die Kräfte, die darauf wirken, einem ganzen Zwischenstück äquivalent ist, auf das nur geringe Axialkräfte wirken. Jene Axialkräfte, die auf die einzelnen halbierten Zwischenstücke wirken, wirken nunmehr auf die hakenförmigen Innenflächen der Zwischenstücke. Die Seitenflächen der Zwischenstücke, welche die Seitenwände der Nut berühren, sind dadurch entlastet. Daraus ist es ermöglicht, die kurzen Seitenwände der Zwischenstücke rechtwinklig zu fertigen. Da die Axialkräfte nun geringer sind, ergeben sich keine Einkerbungen an der Nutwand. Durch die Erfindung ergibt sich also der Vorteil, dass auch die halbierten Zwischenstücke rechtwinklig und kostengünstig gefertigt werden können.
Die erfindungsgemässen hakenförmigen Innenflächen der halbierten Zwischenstücke werden beispielsweise durch ein Laser-Schneidverfahren gefertigt.

### Kurze Beschreibung der Zeichnungen

Es zeigen:
Figur 1a: Eine Umfangsnut an einem Rotor mit n-1 montierten Laufschaufeln und einem Montagespalt für die letzte, n-te Schaufel gemäss dem Stand der Technik,
Figur 1b: Dieselbe Umfangsnut mit n montierten Laufschaufeln und dem übriggebliebenen Restspalt gemäss dem Stand der Technik,
Figur 1c: Dieselbe Umfangsnut mit n montierten Laufschaufeln und n eingefügten Zwischenstücken gemäss dem Stand der Technik,
Figur 2a: Eine vertikale Ansicht 2a-2a eines Zwischenstückes nach dem Stand der Technik,
Figur 2b: Eine vertikale Ansicht 2b-2b eines halbierten Zwischenstücks nach dem Stand der Technik,
Figuren 3a, b c: Verschiedene Ausführungen der erfindungsgemässen, halbierten Zwischenstücke mit verhängten Innenflächen.

### Weg der Ausführung der Erfindung

Figur 1a zeigt einen Rotor 1, in dem eine Umfangsnut 2 mit Nutzacken 3 angeordnet ist. In der Umfangsnut 2 sind Laufschaufeln 4 eingelegt, die mit 1., 2. usw. bis n-1 und n gekennzeichnet sind. Die Schaufelfüsse 5 der Laufschaufeln 3 besitzen eine parallelogramm-förmige Grundform, die der Breite der Umfangsnut angepasst ist, so dass die Seiten der Schaufelfüsse 5 flach auf die Seiten der Nut aufliegen. In ihrem Querschnitt sind die Schaufelfüsse grundsätzlich T-förmig, wodurch sie sich in den Nutzacken 3 verankern lassen. Die Parallelogramme der Schaufelfüsse sind ferner in ihrer Länge entlang der Umfangsrichtung so dimensioniert, dass nach Verankerung von n-1 Laufschaufelfüssen in der Nut ein Spalt übrig bleibt, welcher der langen Diagonale eines Schaufelfussrhombus gleich ist. Dieser Spalt gewährt also die Montage der letzten, n-ten Schaufel ohne seitliche Einbauöffnung. Nach Montage der letzten Schaufel verbleibt ein Restspalt 6 übrig wie in Figur 1b gezeigt.
Figur 1c zeigt die Auffüllung des Restspalts 6 mittels Distanziereinlagen oder Zwischenstücken 7, 7a, 7b. Diese sind zwischen den Schaufelfüssen 5 eingelegt und auf gleiche Weise im Nutzacken 3 verankert wie die Schaufelfüsse selbst. Hierzu sind die Zwischenstücke 7, 7a, 7b in ihrer Form gleich ausgebildet wie die Schaufelfüsse, die sie fixieren. Die meisten Zwischenstücke sind sogenannte ganze Zwischenstücke 7 wie in Figur 2a, die restlichen Zwischenstücke sind halbierte Zwischenstücke 7a, 7b wie in Figur 2b dargestellt. Zunächst werden die ganzen Zwischenstücke eingelegt. Die halbierten Zwischenstücke 7a, 7b werden dann verwendet, wenn der Spalt für den Einbau der ganzen Zwischenstücke zu schmal geworden ist. Nach Einbau der halbierten Stücke verbleibt schliesslich ein kleiner Spalt, der mit einem Schlussstück geschlossen wird, sodass die Schaufeln in der Nut nahezu nahtlos fixiert sind.
Figuren 3a bis c zeigen mehrere Varianten von halbierten Zwischenstücken 7a und 7b, die gemäss der Erfindung geformt und miteinander verhängt sind. Die erfindungsgemässe Hakenform 9 der Innenseiten 8 der Zwischenstücke ist in einer ersten Ausführung, wie in Figur 3a, rechtwinklig ausgebildet. Das Halbstück 7a ist dabei das geometrische Negativ des Halbstücks 7b, sodass die beiden Halbstücke formschlüssig wie dargestellt ineinander passen und miteinander verhängt werden können. Die Axialkräfte, die bei einem derart verhängten Zwischenstückpaar auf die Seitenwände der Rotornut wirken, sind gleich gross wie jene Axialkräfte, die auf ein ganzes Zwischenstück wirken. Der horizontale Querschnitt der verbundenen Zwischenstücke ist ebenfalls gezeigt, wobei die kurzen Seiten bezüglich der langen Seiten nicht mehr angeschrägt sind, sondern in rechtem Winkel zu ihnen stehen. Diese Form ist einfacher und kostengünstiger zu fertigen.
Vorzugsweise liegt der Angriffspunkt der Verzahnungskräfte in der Verhängung, wie er mit Pfeilen angedeutet ist, auf der gestrichelt eingezeichneten Längsachse 11 des halbierten Zwischenstücks.
Die Lage der Verhängung oder Verzahnung der Halbstücke 7a und 7b ist bezüglich der Nutzackenauflagepunkte 10 möglichst weit entfernt gewählt. Dies bezweckt, dass im Betrieb möglichst kleine Verbindungskräfte entstehen. Der Angriffspunkt der Verzahnungskräfte liegt deshalb vorzugsweise im oberen Fünftel der Gesamthöhe H des Bauteils des Zwischenstücks.
In Figur 3b sind halbierte Zwischenstücke mit einer keil-förmigen Hakenform 9 gezeigt, welche in ähnlicher Weise miteinander verhängt werden wie in Figur 3a.
Die Verhängung bewirkt wiederum ähnliche Axialkräfte, sodass die Grundform gleich wie in Figur 3a ist.
Figur 3c zeigt eine weitere Ausführung mit einer zick-zack-förmigen Hakenform 9. Weitere Hakenformen mit beispielsweise geschwungene Formen sind auch ausführbar.

### Bezugszeichenliste

- 1: Rotor
- 2: Umfangsnut
- 3: Nutzacken
- 4: Laufschaufel
- 5: Schaufelfuss
- 6: Restspalt (Stand der Technik)
- 7: Distanziereinlage, ganzes Zwischenstück
- 7a: halbiertes Zwischenstück
- 7b: halbiertes Zwischenstück
- 8: Innenseite der halbierten Zwischenstücke
- 9: Hakenform
- 10: Auflagepunkte in Nutzacken der Umfangsnut am Rotor
- 11: Längsachse des halbierten Zwischenstücks
- H: Höhe eines Zwischenstücks

## Patentansprüche

1. Anordnung zur Befestigung von Laufschaufeln (4) in einem Rotor (1) einer Strömungsmaschine mittels Schaufelfüssen (5), wobei die Laufschaufeln (4) einer Laufschaufelreihe jeweils in einer Umfangsnut (2) am Rotor (1) angeordnet sind und nach der Montage der letzten Laufschaufel (4) einer Laufschaufelreihe ein Restspalt (6) vorhanden ist, der mittels Zwischenstücken (7) aufgefüllt ist, wobei die Zwischenstücke (7) zwischen den Laufschaufelfüssen (5) angeordnet sind, wovon mehrere Zwischenstücke (7) ganze Zwischenstücke (7) und die restlichen Zwischenstücke (7) halbierte Zwischenstücke mit einer ersten und zweiten Hälfte (7a, 7b) sind und die äusseren Seitenwände aller ganzen und halbierten Zwischenstücke (7, 7a, 7b) die axialen Seitenwände der Umfangsnut (2) berühren
**dadurch gekennzeichnet, dass**
die ersten und zweiten Hälften (7a, 7b) der halbierten Zwischenstücke jeweils an ihren Innenseiten (8), die zur Mitte der Umfangsnut (2) gewandt sind, je eine Hakenform (9) aufweisen, wobei die Innenseite (8) der ersten Hälfte (7a) das geometrische Negativ der Innenseite (8) der zweiten, nebenstehenden Hälfte (7b) ist und die ersten und zweiten Hälften (7a, 7b) formschlüssig miteinander verbunden sind, und auf die verhängten Hakenformen (9) axiale Verzahnungskräfte wirksam sind.

2. Anordnung zur Befestigung von Laufschaufeln (4) nach Anspruch 1
**dadurch gekennzeichnet, dass**
der horizontale Querschnitt der ganzen und halbierten Zwischenstücke (7, 7a, 7b) rechteckig ist.

3. Anordnung zur Befestigung von Laufschaufeln (4) nach Anspruch 2
**dadurch gekennzeichnet, dass**
die Hakenform (9) an den Innenseiten (8) der halbierten Zwischenstücke (7a, 7b) rechtwinklig, keilförmig, oder zick-zack-förmig ausgebildet ist.

4. Anordnung zur Befestigung von Laufschaufeln (4) nach Anspruch 3
**dadurch gekennzeichnet, dass**
der Angriffspunkt (10) der Verzahnungskräfte auf die Hakenformen (9) der halbierten Zwischenstücke (7a, 7b) sich im oberen Fünftel der Gesamthöhe (H) der Zwischenstücke (7a, 7b) befindet.

5. Anordnung zur Befestigung von Laufschaufeln (4) nach Anspruch 4
**dadurch gekennzeichnet, dass**
der Angriffspunkt (10) der Verzahnungskräfte auf die Hakenformen (9) der halbierten Zwischenstücke (7a, 7b) sich auf der Längsachse (11) der halbierten Zwischenstücke befindet.

## Claims

1. Arrangement for the fastening of moving blades (4) in a rotor (1) of a fluid-flow machine by means of blade roots (5), the moving blades (4) of a moving-blade row in each case being arranged in a circumferential slot (2) on the rotor (1), and there being a residual gap (6), which is filled with intermediate pieces (7), after the last moving blade (4) of a moving-blade row has been fitted, the intermediate pieces (7) being arranged between the moving-blade roots (5), of which a plurality of intermediate pieces (7) are whole intermediate pieces (7) and the remaining intermediate pieces (7) are halved intermediate pieces having a first half (7a) and a second half (7b), and the outer side walls of all the whole and halved intermediate pieces (7, 7a, 7b) touch the axial side walls of the circumferential slot (2), **characterized in that** the first and second halves (7a, 7b) of the halved intermediate pieces each have a respective hook shape (9) on their inner sides (8), which face the centre of the circumferential slot (2), the inner side (8) of the one half (7a) being the geometric negative of the inner side (8) of the second, adjacent half (7b), and the first and second halves (7a, 7b) being connected to one another in a positive-locking manner, and axial interlocking forces being effective on the interlinked hook shapes (9).

2. Arrangement for the fastening of moving blades (4) according to Claim 1, **characterized in that** the horizontal cross section of the whole and halved intermediate pieces (7, 7a, 7b) is rectangular.

3. Arrangement for the fastening of moving blades (4) according to Claim 2, **characterized in that** the hook shape (9) on the inner sides (8) of the halved intermediate pieces (7a, 7b) is of right-angled, wedge-like or zigzag design.

4. Arrangement for the fastening of moving blades (4) according to Claim 3, **characterized in that** the point of application (10) of the interlocking forces on the hook shapes (9) of the halved intermediate pieces (7a, 7b) is located in the top fifth of the overall height (H) of the intermediate pieces (7a, 7b).

5. Arrangement for the fastening of moving blades (4) according to Claim 4, **characterized in that** the point of application (10) of the interlocking forces on the hook shapes (9) of the halved intermediate pieces (7a, 7b) is located on the longitudinal axis (11) of the halved intermediate pieces.

## Revendications

1. Agencement de fixation d'aubes mobiles (4) dans un rotor (1) d'une turbomachine au moyen de bases d'aubes (5), les aubes mobiles (4) d'une rangée d'aubes mobiles étant à chaque fois disposées dans une encoche périphérique (2) sur le rotor (1) et après le montage de la dernière aube mobile (4) d'une rangée d'aubes mobiles, un interstice résiduel (6) étant présent, lequel est rempli par des pièces intermédiaires (7), les pièces intermédiaires (7) étant disposées entre les bases des aubes (5), plusieurs pièces intermédiaires (7) étant des pièces intermédiaires entières (7) et les pièces intermédiaires restantes (7) étant des pièces intermédiaires partagées en deux avec une première et une deuxième moitié (7a, 7b) et le parois extérieures de toutes les pièces intermédiaires entières et partagées en deux (7, 7a, 7b) contactant les parois latérales axiales de l'encoche périphérique (2),
**caractérisé en ce que**
les premières et deuxièmes moitiés (7a, 7b) des pièces intermédiaires partagées en deux présentent chacune une forme de crochet (9) sur leurs faces intérieures (8) qui sont tournées vers le centre de l'encoche périphérique (2), la face intérieure (8) de la première moitié (7a) étant la négative géométrique de la face intérieure (8) de la deuxième moitié adjacente (7b) et les premières et deuxièmes moitiés (7a, 7b) étant raccordées les unes aux autres par engagement positif, et des forces d'engrenage agissant sur les formes de crochets engagées mutuellement (9).

2. Agencement de fixation d'aubes mobiles (4) selon la revendication 1,
**caractérisé en ce que**
la section transversale horizontale des pièces intermédiaires entières et partagées en deux (7, 7a, 7b) est rectangulaire.

3. Agencement de fixation d'aubes mobiles (4) selon la revendication 2,
**caractérisé en ce que**
la forme de crochet (9) sur les faces intérieures (8) des pièces intermédiaires partagées en deux (7a, 7b) est rectangulaire, en forme de clavette, ou en forme de zig-zag.

4. Agencement de fixation d'aubes mobiles (4) selon la revendication 3,
**caractérisé en ce que**
le point d'attaque (10) des forces d'engrenage sur les formes de crochet (9) des pièces intermédiaires partagées en deux (7a, 7b) se trouve dans le cinquième supérieur de la hauteur totale (H) des pièces intermédiaires (7a, 7b).

5. Agencement de fixation d'aubes mobiles (4) selon la revendication 4,
**caractérisé en ce que**
le point d'attaque (10) des forces d'engrenage sur les formes de crochet (9) des pièces intermédiaires partagées en deux (7a, 7b) se trouve sur l'axe longitudinal (11) des pièces intermédiaires partagées en deux.
